# EUROPÄISCHE PATENTSCHRIFT

(11) **EP 2 351 606 B1**
(45) Veröffentlichungstag und Bekanntmachung des Hinweises auf die Patenterteilung: **14.03.2012**
(21) Anmeldenummer: 10197287.5
(22) Anmeldetag: 29.12.2010
(51) Int. Cl.: A63H 17/12, A63H 17/06, A63H 31/00

(54) **Teleskopträger für eine Spielzeug-Baugruppe sowie Spielzeug-Baugruppe mit einem derartigen Teleskopträger**
Telescopic holder for a toy assembly and toy assembly with such a telescopic holder
Support télescopique pour un bloc de jeu et bloc de jeu doté d'un tel support télescopique

(30) Priorität: 29.01.2010 DE 102010001390
(43) Veröffentlichungstag der Anmeldung: 03.08.2011
(73) Patentinhaber: Bruder Spielwaren GmbH + Co. KG, 90768 Fürth (DE)
(72) Erfinder: Bruder, Paul Heinz, 90768 Fürth (DE)
(74) Vertreter: Rau, Schneck & Hübner

(56) Entgegenhaltungen:
- WO-A1-2007/053880
- DE-A1- 3 215 214
- DE-U1- 9 401 371
- DE-U1- 20 001 738
- GB-A- 2 187 108
- US-A- 5 000 721
- US-A- 5 183 140

## Beschreibung

Die Erfindung betrifft einen Teleskopträger für eine Spielzeug-Baugruppe nach dem Oberbegriff des Anspruchs 1. Ferner betrifft die Erfindung eine Spielzeug-Baugruppe, insbesondere ein Spielfahrzeug, mit einem derartigen Teleskopträger.

Ein Teleskopträger der eingangs genannten Art ist bekannt aus der DE 44 42 159 C2.

Es ist eine Aufgabe der vorliegenden Erfindung, die Anwendungsmöglichkeiten des Teleskopträgers auch zum Anheben beispielsweise schwererer Lasten zu erweitern.

Diese Aufgabe ist erfindungsgemäß gelöst durch einen Teleskopträger mit den im Anspruch 1 angegebenen Merkmalen.

Erfindungsgemäß wurde erkannt, dass eine Überlast-Sicherungseinrichtung zur Möglichkeit führt, den Teleskopträger auch zum Anheben schwerer Lasten einzusetzen, da nicht befürchtet werden muss, dass Komponenten im Kraftübertragungsweg zwischen dem Betätigungselement und dem von diesem angetriebenen Betätigungszahnrad überlastet und damit beschädigt werden. Da aufgrund der Überlast-Sicherungseinrichtung bei Überlast, also oberhalb einer vorgegebenen Grenzkraft, eine Verdrehung der Überlast-Sicherungskörper relativ zueinander ermöglicht ist, ist eine derartige Beschädigung sicher vermieden.

Ausführungen nach den Ansprüchen 2 und 3 vereinigen elegant mehrere Funktionen in jeweils einer Komponente des Teleskopträgers.

Eine Zuordnung der Rastzungen zu den Rastaufnahmen nach Anspruch 4 hat sich zur Vorgabe einer definierten Grenzkraft, ab der die Überlast-Sicherungseinrichtung auslösen soll, als vorteilhaft herausgestellt.

Rastzungen nach Anspruch 5 führen zu einem kostengünstig fertigbaren Bauteil. Zudem können derartige Rastzungen mit vergleichsweise geringem Materialaufwand mit einer zur Erfüllung ihrer Funktion notwendigen Rückstellkraft gefertigt werden.

Freie Federenden nach Anspruch 6 verleihen den Rastzungen eine für ihre Funktion vorteilhafte Flexibilität.

Rastaufnahmen nach Anspruch 7 lassen sich kostengünstig fertigen.

Ein Untersetzungsgetriebe nach Anspruch 8 verringert den Kraftaufwand zur Betätigung des Betätigungselements, so dass auch Kinder ohne weiteres schwerere Lasten mit dem Teleskopträger anheben können.

Bei nach Anspruch 9 beabstandeten Drehachsen kann eine Übertragung zwischen diesen mittels Untersetzung erfolgen.

Eine Sperrklinke nach Anspruch 10 ermöglicht ein Halten der Teleskop-Komponenten in einer vorgegebenen Relativstellung zueinander. Die Entriegelbarkeit ermöglicht auf Wunsch ein Überwinden der Sperrfunktion der Sperrklinke.

Die Vorteile des erfindungsgemäßen Teleskopträgers kommen bei einer Spielzeug-Baugruppe nach Anspruch 11 besonders gut zum Tragen. Die Spielzeug-Baugruppe kann insbesondere Teil eines Spielfahrzeugs, beispielsweise Teil eines Kranwagens sein. Das Betätigungselement des Teleskopträgers kann gleichzeitig die Betätigungseinrichtung der Spielzeug-Baugruppe darstellen.

Ein Ausführungsbeispiel der Erfindung wird nachfolgend anhand der Zeichnung näher erläutert. In dieser zeigen:
- Fig. 1: eine Spielzeug-Baugruppe mit einem Lastarm, einem Rah- men und einem zwischen diesen angeordneten Teleskopträ- ger, der über ein Betätigungselement ausschiebbar ist;
- Fig. 2: eine Seitenansicht des Teleskopträgers, die gleichzeitig eine Aufsicht auf das Betätigungselement darstellt;
- Fig. 3: einen Schnitt gemäß Linie III-III in Fig. 2;
- Fig. 4: einen Schnitt gemäß Linie IV-IV in Fig. 2;
- Fig. 5: eine Ausschnittsvergrößerung einer Steckverbindung des Be- tätigungselements und einer Übertragungswelle gemäß Detail V in Fig. 2;
- Fig. 6: eine Seitenansicht einer Teleskopstange des Teleskopträgers mit Komponenten der Betätigungseinrichtung zum Verschie- ben der Teleskopstange relativ zu einer Teleskophülse des Teleskopträgers, gesehen aus einer Gegenrichtung zur Blick- richtung nach Fig. 2;
- Fig. 7: einen Schnitt gemäß Linie VII-VII in Fig. 6;
- Fig. 8: eine Explosionsdarstellung der auch in der Fig. 6 dargestell- ten Komponenten;
- Fig. 9: das Detail IX aus Fig. 8;
- Fig. 10: eine Explosionsdarstellung des gesamten Teleskopträgers mit der Betätigungseinrichtung.

Eine Spielzeug-Baugruppe 1 ist Teil eines ansonsten nicht dargestellten Kranwagens. Die Spielzeug-Baugruppe 1 hat einen Lastarm 2, der teleskopierbar ist und von dem in der Zeichnung lediglich eine Teleskopstufe dargestellt ist. Ein nicht dargestelltes freies Ende des Lastarms 2 dient zum Heben einer Last. Ein Verbindungsende 3 des Lastarms 2 ist über ein Schwenkgelenk mit Gelenkachse 4 an einem Rahmen 5 der Baugruppe 1 angelenkt.

Ein Teleskopträger 6 für den Lastarm 2 ist einerseits am Rahmen 5 und andererseits am Lastarm 2 angelenkt. Zum Verstellen eines Lastarm-Anstellwinkels und damit zum Anheben des freien Lastarm-Endes dient eine Betätigungseinrichtung 7, mittels der eine Teleskopstange 8 des Teleskopträgers 6 relativ zu einer Teleskophülse 9 des Teleskopträgers 6 verschoben werden kann. Die Teleskopstange 8 ist je nach Verschiebeposition abschnittsweise in die Teleskophülse 9 eingeschoben. Die Teleskopstange 8 ist am Lastarm 2 und die Teleskophülse 9 ist am Rahmen 5 abgelenkt.

Die Teleskopstange 8 und die Teleskophülse 9 stellen Teleskop-Komponenten des Teleskopträgers 6 dar.

Die Betätigungseinrichtung 7 hat ein Betätigungselement 10 in Form eines außengerändelten Drehknopfes zum Verschieben der Teleskopstange 8 relativ zur Teleskophülse 9. Das Betätigungselement 10 dient als Winkelvorgabe-Betätigungselement zur Vorgabe des Lastarm-Anstellwinkels.

In das Betätigungselement 10 ist eine Übertragungswelle 11 drehfest eingesteckt, wobei in Drehrichtung des Betätigungselements 10 um dessen Drehachse 12 ein Winkelspiel zwischen dem Betätigungselement 10 und der Übertragungswelle 11 verbleibt. Dies wird aus der Ausschnittsvergrößerung der Steckverbindung zwischen dem Betätigungselement 10 und der Übertragungswelle 11 nach Fig. 5 deutlich. Die Steckverbindung ist mit einem Spalt 13 zwischen einander zugewandten radial verlaufenden Flächen einerseits des Betätigungselements 10 und andererseits der Übertragungswelle 11 ausgeführt. Entsprechend der Weite des Spaltes 13 liegt das Winkelspiel zwischen dem Betätigungselement 10 und der Übertragungswelle 11 in Umfangsrichtung um die Drehachse 12 vor.

Sowohl das Betätigungselement 10 als auch die Übertragungswelle 11 tragen benachbart zueinander einen Außen-Sperrverzahnungsabschnitt 14, 15. Beide Außen-Sperrverzahnungsabschnitte 14, 15 wirken mit einer Sperrklinke 16 der Betätigungseinrichtung 7 nach Art der in der DE 44 42 159 C2 im Zusammenhang mit der Ausführung nach den Fig. 1 bis 5 beschriebenen Wirkung zusammen.

Die Sperrklinke 16 dient zum Halten der Teleskop-Komponenten 8, 9 des Teleskopträgers 6 in einer vorgegebenen Relativstellung, also in einer vorgegebenen Ausschiebestellung der Teleskopstange 8 aus der Teleskophülse 9. Über die aufgrund des Winkelspiels des Betätigungselements 10 zur Übertragungswelle 11 gegeneinander in Umfangsrichtung verlagerbaren Sperr-Verzahnungsabschnitte 14, 15 kann die Sperrklinke 16 zur Aufhebung ihrer Sperrwirkung über das Betätigungselement 10 gezielt entriegelt werden.

Die Sperrklinke 16 wird von einem Gehäuse 17 getragen, das an der Teleskophülse 9 angeformt ist. Die Teleskophülse 9 und das an diese angeformte Gehäuse 17 sind längsgeteilt zweiteilig ausgeführt. Über ein Paar von im Gehäuse 17 angeformten Torsionsfederkreuzen 18 (vgl. Fig. 10) ist die Sperrklinke 16 gegen die Sperr-Verzahnungsabschnitte 14, 15 vorgespannt.

An ein freies Ende der Übertragungswelle 11 ist ein Übertragungszahnrad 19 angeformt. Die Außenverzahnung des Übertragungszahnrads 19 wirkt zusammen mit einer Innenverzahnung 20 eines Zwischen-Übertragungszahnrads 21 der Betätigungseinrichtung 7, das gleichzeitig einen ersten drehbaren Überlast-Sicherungskörper einer Überlast-Sicherungseinrichtung 22 der Betätigungseinrichtung 7 darstellt. Die Anzahl der Zähne der Innenverzahnung 20 ist wesentlich größer als die Anzahl der Zähne des Übertragungszahnrads 19, so dass die beiden Zahnräder 19, 21 ein Untersetzungsgetriebe der Betätigungseinrichtung 7 darstellen.

Eine Drehachse 23 des Zwischen-Übertragungszahnrads 21 ist von der Drehachse 12 des Betätigungselements 10 und der Übertragungswelle 11 beabstandet.

Das Zwischen-Übertragungszahnrad 21 ist über die Überlast-Sicherungseinrichtung 22 drehfest mit einem Betätigungszahnrad 24 der Betätigungseinrichtung 7 verbunden. Das Betätigungszahnrad 24 ist im Gehäuse 17 drehbar um die Drehachse 23 gelagert. Das Betätigungszahnrad 24 wirkt mit einer Zahnreihe 25 der Teleskopstange 8 zum Verschieben der Teleskopstange 8 relativ zur Teleskophülse 9 zusammen. Die Teleskopstange 8 stellt also gleichzeitig eine Zahnstange dar. Eine Verschlusskappe 26 des Gehäuses 17 hat eine Durchtrittsöffnung zum Durchtritt der Teleskopstange 8.

Das Betätigungszahnrad 24 stellt einen zweiten Überlast-Sicherungskörper der Überlast-Sicherungseinrichtung 22 dar.

Das Zwischen-Übertragungszahnrad 21 als erster Überlast-Sicherungskörper hat eine Mehrzahl von elastischen Rastzungen 27. Bei der dargestellten Ausführungsform liegen insgesamt vier Rastzungen 27 vor. Die Rastzungen 27 sind beabstandet von der Drehachse 23 des Zwischen-Übertragungszahnrads 21 angeordnet. Die Rastzungen 27 sind an einer koaxial zur Drehachse 23 des Zwischen-Übertragungszahnrads 21 angeordneten Umfangswand 28 des Zwischen-Übertragungszahnrads 21 angeformt. Die Rastzungen 27 haben jeweils freie Federenden 29. Die Rastzungen 27 tauchen in komplementär hierzu geformte Fenster in einer Haupt-Tragwand 30 des Zwischen-Übertragungszahnrads 21 unter Spiel ein, so dass eine Beweglichkeit der Federenden 29 relativ zum sonstigen Zwischen-Übertragungszahnrad 21 in radialer Richtung gegeben ist.

Das Betätigungszahnrad 24 als zweiter Überlast-Sicherungskörper hat eine Mehrzahl von den Rastzungen 27 komplementär zugeordneten Rastaufnahmen 31 mit Rastnocken, die mit den freien Federenden 29 der Rastzungen 27 zusammenwirken. Die Rastaufnahmen 31 sind in einer inneren Umfangswand des Betätigungszahnrads 24 ausgeführt. Insgesamt liegen vier derartige Rastnocken vor, so dass die Anzahl der Rastzungen 27 mit der Anzahl der Rastaufnahmen 31 übereinstimmt.

Das Zwischen-Übertragungszahnrad 21 und das Betätigungszahnrad 24, also die beiden Überlast-Sicherungskörper der Überlast-Sicherungseinrichtung 22, sind so ausgebildet, dass bei einer Überlast im Kraftübertragungsweg zwischen dem Betätigungselement 10 und dem Betätigungszahnrad 24 die Rastzungen 27 aus den Rastaufnahmen 31 ausrücken, so dass eine bei in die Rastaufnahmen 31 eingerückten Rastzungen 27 gegebene kraftschlüssige Drehverbindung zwischen dem Zwischen-Übertragungszahnrad 21 und dem Betätigungszahnrad 24 aufgehoben ist. Bei aufgehobener kraftschlüssiger Drehverbindung ist eine Verdrehung des Zwischen-Übertragungszahnrads 21 relativ zum Betätigungszahnrad 24 ermöglicht. Eine Überlastung der Betätigungseinrichtung 7 durch übermäßige Krafteinwirkung vom Betätigungselement 10 auf das Betätigungszahnrad 24 ist somit verhindert.

Die Spielzeug-Baugruppe 1 ist insgesamt aus Kunststoff ausgeführt. Die Komponenten der Spielzeug-Baugruppe 1 sind als Spritzgussteile gefertigt.

Mit der Spielzeug-Baugruppe 1 sind folgende Spielfunktionen realisierbar: Zum Verstellen des Lastarm-Anstellwinkels wird das Betätigungselement 10, also der Drehknopf, in die entsprechende Drehrichtung um die Drehachse 12 verdreht. Aufgrund des Untersetzungsgetriebes, realisiert durch die Zahnräder 19 und 21, ist eine leichtgängige Betätigung des Betätigungselements 10 auch bei schwerer Last am freien Ende des Lastarms 2 möglich. Bei einer Überlast im Kraftübertragungsweg zwischen dem Betätigungselement 10 und dem Betätigungszahnrad 24, beispielsweise bei einer Überladung des Lastarms 2, sorgt die Überlast-Sicherungseinrichtung 22 dafür, dass eine Beschädigung der Komponenten der Betätigungseinrichtung 7 sicher vermieden ist.

Die Sperrklinke 16 hält die Teleskopstange 8 relativ zur Teleskophülse 9 in einer über das Betätigungselement 10 vorgegebenen Relativstellung. Über die Relativverdrehung der Außen-Sperrverzahnungsabschnitte 14, 15 zueinander kann die Sperrklinke von den Sperrverzahnungsabschnitten 14, 15 abgehoben und somit die Sperrwirkung aufgehoben werden. Die Sperrklinke 16 verformt sich zur Aufhebung ihrer Sperrwirkung nicht elastisch.

Bei einer nicht dargestellten Ausführung stellt das Betätigungselement 10 gleichzeitig einen der Überlast-Sicherungskörper der Überlast-Sicherungseinrichtung 22 dar. Bei dieser Ausführung sind entweder Rastzungen nach Art der Rastzungen 27 oder Rastaufnahmen nach Art der Rastaufnahmen 31 am Betätigungselement 10 angeformt.

## Patentansprüche

1. Teleskopträger (6) für eine Spielzeug-Baugruppe (1) mit einer Teleskopstange (8) und einer Teleskophülse (9) als Teleskop-Komponenten, die an weiteren Komponenten der Spielzeug-Baugruppe (1) anlenkbar sind,
- mit einem Betätigungselement (10) zum Verschieben der Teleskopstange (8) relativ zur Teleskophülse (9),
- mit einem von dem Betätigungselement (10) um eine Drehachse (23) angetriebenen und an einer der Teleskop-Komponenten (9) drehbar gelagerten Betätigungszahnrad (24),
- mit einer mit dem Betätigungszahnrad (24) zusammenwirkenden Zahnreihe (25) an der anderen der Teleskop-Komponenten (8),
**gekennzeichnet durch** eine Überlast-Sicherungseinrichtung (22), die im Kraftübertragungsweg zwischen dem Betätigungselement (10) und dem Betätigungszahnrad (24) aufweist:
- einen ersten drehbaren Überlast-Sicherungskörper (21) mit einer Mehrzahl von elastischen Rastzungen (27), die beabstandet von einer Drehachse (23) des Überlast-Sicherungskörpers (21) angeordnet sind,
- einen zweiten drehbaren Überlast-Sicherungskörper (24) mit einer Mehrzahl von komplementär den Rastzungen (27) zugeordneten Rastaufnahmen (31), wobei die Überlast-Sicherungskörper (21, 24) so ausgebildet sind, dass bei einer Überlast im Kraftübertragungsweg zwischen dem Betätigungselement (10) und dem Betätigungszahnrad (24) die Rastzungen (27) aus den Rastaufnahmen (31) ausrücken, so dass eine bei in die Rastaufnahmen (31) eingerückten Rastzungen (27) gegebene kraftschlüssige Drehverbindung zwischen den beiden Überlast-Sicherungskörpern (21, 24) aufgehoben ist, so dass eine Verdrehung der Überlast-Sicherungskörper (21, 24) relativ zueinander ermöglicht ist.

2. Teleskopträger nach Anspruch 1, **dadurch gekennzeichnet, dass** das Betätigungszahnrad (24) gleichzeitig einen der Überlast-Sicherungskörper darstellt.

3. Teleskopträger nach Anspruch 1 oder 2, **dadurch gekennzeichnet, dass** das Betätigungselement (10) gleichzeitig einen der Überlast-Sicherungskörper darstellt.

4. Teleskopträger nach einem der Ansprüche 1 bis 3, **dadurch gekennzeichnet, dass** die Anzahl der Rastzungen (27) mit der Anzahl der Rastaufnahmen (31) übereinstimmt.

5. Teleskopträger nach einem der Ansprüche 1 bis 4, **dadurch gekennzeichnet, dass** die Rastzungen (27) an eine koaxial zur Drehachse (23) des ersten Überlast-Sicherungskörpers (21) angeordneten Umfangswand (28) des ersten Überlast-Sicherungskörpers (21) angeformt sind.

6. Teleskopträger nach einem der Ansprüche 1 bis 5, **dadurch gekennzeichnet, dass** die Rastzungen (27) freie Federenden (29) aufweisen.

7. Teleskopträger nach einem der Ansprüche 1 bis 6, **dadurch gekennzeichnet, dass** die Rastaufnahmen (31) in einer inneren Umfangswand des zweiten Überlast-Sicherungskörpers (24) ausgeführt sind.

8. Teleskopträger nach einem der Ansprüche 1 bis 7, **gekennzeichnet durch** ein Untersetzungsgetriebe (19, 21) im Kraftübertragungsweg zwischen dem Betätigungselement (10) und dem Betätigungszahnrad (24).

9. Teleskopträger nach einem der Ansprüche 1 bis 8, **dadurch gekennzeichnet, dass** das Betätigungselement (10) auf eine Übertragungswelle (11) wirkt, die eine Drehachse (12) aufweist, die von der Drehachse (23) des Betätigungszahnrads (24) beabstandet ist.

10. Teleskopträger nach einem der Ansprüche 1 bis 9, **gekennzeichnet durch** eine entriegelbare Sperrklinke (16) zum Halten der Teleskop-Komponenten (8, 9) in einer vorgegebenen Relativstellung.

11. Spielzeug-Baugruppe (1)
- mit einem Lastarm (2)
- - mit einem freien Ende zum Heben einer Last,
- - mit einem Verbindungsende (3), über das der Lastarm (2) an einem Rahmen (5) der Baugruppe (1) angelenkt ist,
- mit einem Teleskopträger (6) nach einem der Ansprüche 1 bis 10, der einerseits am Rahmen (5) und andererseits am Lastarm (2) angelenkt ist,
- mit einer Betätigungseinrichtung (7) zum Verstellen eines Lastarm-Anstellwinkels und damit zum Anheben des freien Lastarm-Endes,
- wobei das Betätigungselement (10) als Winkelvorgabe-Betätigungselement zur Vorgabe des Lastarm-Anstellwinkels durch Verschieben der Teleskopstange (8) relativ zur Teleskophülse (9) ausgeführt ist.

## Claims

1. Telescopic holder (6) for a toy assembly (1) with a telescopic rod (8) and telescopic tube (9) as the telescopic components, which can be articulated onto further components of the toy assembly (1), comprising
- an activating element (10) for moving the telescopic rod (8) relative to the telescopic tube (9),
- an activating gear (24) driven by the activating element (10) about an axis of rotation (23) and mounted rotatably on one of the telescopic components (9),
- a row of teeth (25) cooperating with the activating gear (24) on the other telescopic component (8),
**characterised by** an overload safety device (22), which in the force transmission path between the activating element (10) and the activating gear (24) comprises:
- a first rotatable overload safety device (21) with a plurality of elastic locking tongues (27) that are arranged spaced apart from an axis of rotation (23) of the overload safety device (21 ),
- a second rotatable overload safety device (24) with a plurality of locking recesses (31) complementary to the locking tongues (27), wherein the overload safety devices (21, 24) are designed so that in case of overload in the force transmission path between the activating element (10) and the activating gear (24) the locking tongues (27) move out of the locking recesses (31) so that a frictional rotational connection formed by inserting the locking tongues (27) into the locking recesses (31) is released between the two overload safety devices (21, 24), so that the rotation of the overload safety devices (21, 24) relative to one another is made possible.

2. Telescopic holder according to claim 1, **characterised in that** the activating gear (24) is also one of the overload safety devices.

3. Telescopic holder according to claim 1 or 2, **characterised in that** the activating element (10) is also one of the overload safety devices.

4. Telescopic holder according to one of claims 1 to 3, **characterised in that** the number of locking tongues (27) coincides with the number of locking recesses (31).

5. Telescopic holder according to one of claims 1 to 4, **characterised in that** the locking tongues (27) are formed on a peripheral wall (28) of the first overload safety device (21) arranged coaxially relative to the axis of rotation (23) of the first overload safety device (21).

6. Telescopic holder according to one of claims 1 to 5, **characterised in that** the locking tongues (27) have free spring ends (29).

7. Telescopic holder according to one of claims 1 to 6, **characterised in that** the locking recesses (31) are formed in an inner circumferential wall of the second overload safety device (24).

8. Telescopic holder according to one of claims 1 to 7, **characterised by** a reduction gear unit (19, 21) in the force transmission path between the activating element (10) and the activating gear (24).

9. Telescopic holder according to one of claims 1 to 8, **characterised in that** the activating element (10) acts on a transmission shaft (11) which has an axis of rotation (12), which is spaced apart from the axis of rotation (23) of the activating gear (24).

10. Telescopic holder according to one of claims 1 to 9, **characterised by** an unlockable locking catch (16) for holding the telescopic components (8, 9) in a predefined relative position.

11. Toy assembly (1) comprising
- a loading arm (2)
- - with a free end for lifting a load,
- - with a connecting end (3) at which the loading arm (2) is articulated onto a frame (5) of the assembly (1),
- a telescopic support (6) according to one of claims 1 to 10, which is articulated on the one hand onto the frame (5) and on the other hand onto the loading arm (2),
- with an activating device (7) for adjusting a loading arm adjustment angle and thereby for lifting the free loading arm end,
- wherein the activating element (10) is designed as an angle defining activating element for setting the loading arm adjusting angle by moving the telescopic rod (8) relative to the telescopic tube (9).

## Revendications

1. Support télescopique (6) pour un bloc de jeu (1) comprenant une tige télescopique (8) et une enveloppe télescopique (9) en tant que composantes télescopiques, qui peuvent être articulées avec d'autres composantes du bloc de jeu (1),
- comprenant un élément de commande (10) pour le déplacement de la tige télescopique (8) par rapport à l'enveloppe télescopique (9),
- comprenant une roue dentée pour la commande (24) logée dans l'une des composantes télescopiques (9) pouvant tourner, entrainée autour d'un axe de rotation (23) par l'élément de commande (10),
- comprenant une rangée de dents (25) sur l'autre composante télescopique (8) agissant conjointement avec la roue dentée de commande (24),
**caractérisé par** un dispositif de sécurité contre la surcharge (22) qui présente sur le trajet de transmission de la force, entre l'élément de commande (10) et la roue dentée de commande (24) :
- un premier organe de sécurité contre la surcharge (21) pouvant tourner, pourvu d'un grand nombre de languettes d'arrêt (27) élastiques qui sont disposées, espacées d'un axe de rotation (23) de l'organe de sécurité contre la surcharge (21),
- un second organe de sécurité contre la surcharge (24) pouvant tourner, pourvu d'un grand nombre de logements d'arrêt (31) complémentaires des languettes d'arrêt (27), l'organe de sécurité contre la surcharge (21, 24) étant conçu de telle manière, qu'en cas de surcharge sur le trajet de la transmission de la force entre l'élément de commande (10) et la roue dentée de commande (24), les languettes d'arrêt (27) sortent des logements d'arrêt (31), de sorte qu'une liaison de force de rotation, emmagasinée lorsque les languettes d'arrêt (27) sont logées dans les logements d'arrêt (31), se trouve libérée entre les deux organes de sécurité contre la surcharge (21, 24), de sorte qu'une rotation des organes de sécurité contre la surcharge (21, 24) de l'un par rapport à l'autre est rendue possible.

2. Support télescopique selon la revendication 1 **caractérisé en ce que** la roue dentée de commande (24) joue simultanément le rôle de l'un des organes de sécurité contre la surcharge.

3. Support télescopique selon les revendications 1 ou 2 **caractérisé en ce que** l'élément de commande (10) joue simultanément le rôle de l'un des organes de sécurité contre la surcharge.

4. Support télescopique selon l'une des revendications de 1 à 3 **caractérisé en ce que** le nombre des languettes d'arrêt (27) correspond au nombre des logements d'arrêt (31).

5. Support télescopique selon l'une des revendications de 1 à 4 **caractérisé en ce que** les languettes d'arrêt (27) sont façonnées sur une paroi circonférentielle (28) disposée de manière coaxiale par rapport à l'axe de rotation (23) du premier organe de sécurité contre la surcharge (21).

6. Support télescopique selon l'une des revendications de 1 à 5 **caractérisé en ce que** les languettes d'arrêt (27) présentent des extrémités élastiques (29) libres.

7. Support télescopique selon l'une des revendications de 1 à 6 **caractérisé en ce que** les logements d'arrêt (31) sont réalisés dans une paroi circonférentielle interne du second organe de sécurité contre la surcharge (24).

8. Support télescopique selon l'une des revendications de 1 à 7 **caractérisé par** un engrenage réducteur (19, 21) sur le trajet de transmission de la force entre l'élément de commande (10) et la roue dentée de commande (24).

9. Support télescopique selon l'une des revendications de 1 à 8 **caractérisé en ce que** l'élément de commande (10) agit sur un arbre de transmission (11) qui présente un axe de rotation (12) qui est espacé de l'axe de rotation (23) de la roue dentée de commande (24).

10. Support télescopique selon l'une des revendications de 1 à 9 **caractérisé par** un verrouillage (16) pouvant être déverrouillé pour le maintien des composantes télescopiques (8, 9) dans une position relative prédéterminée.

11. Bloc de jeu (1)
- comprenant un bras porteur de charge (2)
- -avec une extrémité libre pour soulever une charge,
- - avec une extrémité de raccordement (3) sur laquelle le bras de charge (2) est articulé à un cadre (5) du bloc de construction (1),
- comprenant un support télescopique (6) selon l'une des revendications de 1 à 10, qui est articulé d'une part sur le cadre (5) et d'autre part sur le bras porteur de charge (2),
- comprenant un dispositif pour les manoeuvres (7) pour le déplacement d'un angle d'inclinaison du bras porteur de charge et par conséquent pour le levage de l'extrémité libre du bras porteur de charge,
- l'élément de commande (10) étant conçu comme un élément de réglage d'un angle prédéterminé pour régler un angle d'inclinaison de bras porteur de charge par le déplacement de la tige télescopique (8) par rapport à l'enveloppe télescopique (9).
